# FASCICULE DE BREVET EUROPEEN

(11) **EP 0 297 956 B1**
(45) Date de publication et mention de la délivrance du brevet: **25.09.1991**
(21) Numéro de dépôt: 88401589.2
(22) Date de dépôt: 23.06.1988
(51) Int. Cl.: E04D 3/36, E04F 13/08

(54) **Capuchon avec entretoise pour couvertures de bâtiments divers**
Haltekopf mit Distanzstück zur Verwendung beim Abdecken verschiedener Gebäude
Fastening head with spacer used in the covering of various buildings

(30) Priorité: 25.06.1987 FR 8708941
(43) Date de publication de la demande: 04.01.1989
(73) Titulaire: L.R. ETANCO, F-78400 Chatou (FR)
(72) Inventeur: Lebraut, Richard, F-78400 Chatou (FR)
(74) Mandataire: Madeuf, René Louis

(56) Documents cités:
- EP-A- 0 219 402
- DE-A- 1 910 312
- FR-A- 1 312 360
- FR-A- 2 204 745
- FR-A- 2 587 269
- US-A- 4 545 270

## Description

Des couvertures industrielles sont de plus en plus souvent réalisées à l'aide d'une tôle profilée assurant ainsi un raidissement suffisant à partir d'épaisseurs faibles, ces tôles raidies étant ensuite recouvertes d'un matelas isolant thermiquement et phoniquement constitué par des produits synthétiques, de laine de roche, du liège régénéré ou d'autres produits bon marché qui sont revêtus sur la face tournée vers l'extérieur par une feuille d'aluminium mince sur laquelle est étendu ensuite un revêtement imperméable ignifuge.

Mais, pour maintenir la couche isolante thermique et phonique entre la tôle et la couche ou chape imperméable protectrice, on est amené à placer des organes de maintien disposés de place en place de façon à assurer le maintien correct du produit isolant et, en même temps, ne pas créer des ponts thermiques dans la toiture ni des points de perforation du revêtement imperméable externe ou chape.

On connait par le EP-A-0219402 un capuchon avec entretoise pour couvertures de bâtiments divers dans lequel le maintien de la couche isolante sur le dessus de la tôle profilé 1 formant la toiture intérieure du bâtiment est obtenu par serrage entre la surface supérieure de la tôle 1 et des éléments de fixation ou plateau 13 placé au-dessus de la couche isolante en intercalant de place en place des entretoises, dans lequel chaque entretoise comporte un pied 9 à section polygonale, en général à section en parallélogramme venant se coincer par rotation comprise entre 0 et 180° dans les profilés raidisseurs creux 7 de la tôle 1, chaque pied 9 étant prolongé par une tige ou colonne verticale 11 terminée par une tête sur laquelle vient se fixer, par l'intermédiaire d'un organe de fixation, l'élément de fixation supérieur 13 en forme de plateau, l'entretoise est réalisée en une matière isolante évitant la création d'un pont thermique, et la tête de l'entretoise présentant une forme cylindrique, est creuse pour permettre la mise en place d'un organe de maintien 12 de l'élément de fixation supérieur 13 (voir en particulier les fig. 4 et 5 et la description correspondante).

La présente invention a donc pour objet la réalisation d'une entretoise qui, en se fixant par son pied dans la partie profilée des tôles, présente à sa base une surface de forme diverse reposant sur la face supérieure de la tôle pour assurer le maintien correct de la tige formant l'organe de maintien, tige qui se termine par une extrémité permettant, à l'aide d'une vis ou élément analogue, la jonction de chaque entretoise avec un plateau assurant le maintien de la couche isolante sans créer de pont thermique puisque l'entretoise est réalisée en une matière isolante tant au point de vue sonore que thermique et que le plateau supérieur est maintenu sur la tige de l'entretoise par un élément de fixation pénétrant à l'intérieur de la tige.

Conformément à l'invention, chacune de ces dernières réalisée en une matière plastique isolante évitant la création d'un pont thermique, comporte un pied à section polygonale, en général à section parallélogramme venant se coincer par rotation comprise entre 0 et 180° dans les profilés raidisseurs creux de la tôle, puis l'entretoise est prolongée par une tige ou colonne verticale terminée par une tête sur laquelle vient se fixer, par l'intermédiaire d'un organe, l'élément de fixation supérieur en forme de plateau, caractérisée en ce que
a) l'entretoise qui est réalisée en une seule pièce comporte au-dessus du pied une surface en forme d'étoile.
b) la tête de l'entretoise pouvant présenter une forme tronconique, est creuse pour permettre la mise en place de l'organe de maintien de l'élément de fixation supérieur.
c) les éléments de fixation supérieurs ou plateau sont convenablement raidis par des gaufrages et présentent tous un trou central pour le passage d'éléments de maintien du genre de la vis ou autre, ces éléments de fixation supérieurs étant réalisés soit en métal, soit en matière plastique.

Diverses autres caractéristiques de l'invention ressortent d'ailleurs de la description détaillée qui suit.

Une forme de réalisation de l'objet de l'invention est représentée, à titre d'exemple non limitatif, au dessin annexé.
La fig. 1 est une vue de face montrant sous forme éclatée l'entretoise placée entre la tôle profilée formant toit et l'élément de fixation de la couche isolante.
La fig. 2 montre en élévation l'entretoise en position sur un toit maintenant la couche isolante.
Les fig. 3 et 4 sont des vues en plan montrant la mise en place du pied de l'entretoise dans un profilé de tôle.
Les fig. 5 et 6 sont des vues en plan de deux formes de réalisation des éléments de fixation supérieurs.

A la fig. 1, la tôle profilée 1, qui sert de toiture intérieure d'un bâtiment, présente sur sa face supérieure, de distance en distance, des profilés raidisseurs creux 2 qui, dans le cas présent, ont une section en queue d'aronde.

L'entretoise E maintenant la couche isolante thermique et phonique CIP est constituée par un pied 3 ayant en section la forme d'un parallélogramme rectangle qui peut pénétrer aisément dans le profilé 2 et qui, après une rotation de 90° (voir fig. 3 et 4), vient se bloquer à l'intérieur de ce profilé 2 en assurant ainsi un maintien parfait de la tige destinée à maintenir la couche CIP.

Cette entretoise présente, juste au-dessus du pied 3, une surface 5 en forme d'étoile à quatre branches venant reposer sur la face extérieure de la tôle 1 et qui maintient verticalement la tige ou colonne verticale 6 surmontée d'une tête 7 pouvant être d'un diamètre plus faible que la colonne 6 et dont la partie terminale est constituée, par exemple, soit sous la forme d'un tronc de cône 7a, soit sous la forme d'un cylindre à pas de vis extérieur 7b. La colonne verticale 6 est creuse et peut donc recevoir, comme dans une cheville en matière plastique, une vis 10 qui maintient un élément de fixation supérieur pouvant être rond 11 (voir fig. 5) ou carré 11a (voir fig. 6).

Cet élément de fixation supérieur qui doit coiffer chaque entretoise repose sur la face supérieure de la couche isolante CIP recouvrant le toit en assurant un bon isolement thermique et phonique sans risque de création de ponts thermiques puisque l'entretoise constituée par le pied 3, la surface 5 en étoile, la colonne 6 et la tête 7 est réalisée en une matière isolante par exemple en matière plastique et qu'ainsi une vis 10 même si elle est métallique ne crée pas de pont thermique.

De plus, du fait de la rigidité de la colonne 6, aucun mouvement de l'élément de fixation supérieur 11 n'est possible aussi bien vers le bas que vers le haut en évitant ainsi de déchirer le revêtement imperméable 17 qui est placée sur la couche CIP, ce revêtement 17 étant le plus souvent réalisé à partir d'une feuille bitumineuse ou analogue.

Il est alors possible de marcher sur le toit sans risque de provoquer une rupture de la couche isolante pouvant entraîner des fuites dans le toit.

Les éléments de fixation supérieurs 11 ou 11a sont réalisés soit en métal, soit en matière plastique et convenablement raidis par des gaufrages tels que ceux représentés aux fig. 5 et 6. De plus, ces éléments peuvent être de formes diverses telles que ronde, carrée ou rectangulaire. Il est prévu en leur centre un trou 15 pour le passage de la vis 10 ou autre élément de fixation analogue.

Dans certains cas, il est possible d'utiliser le profilé raidisseur 2 de la tôle 1 comme partie mâle d'accrochage en prévoyant sur la partie inférieure de l'entretoise E une partie femelle en U, V ou section analogue enserrant le profilé raidisseur 2 de la tôle 1. La partie femelle est dimensionnée de façon à pouvoir la faire coulisser suffisamment sur le raidisseur 2 afin de positionner convenablement l'entretoise E.

Dans tous les cas, la vis 10 peut être remplacée par un organe de fixation mâle ou femelle provoquant un maintien parfait des éléments supérieurs 11 ou 11a.

## Revendications

1. Capuchon avec entretoise pour couvertures de bâtiments divers dans lequel le maintien de la couche isolante (CIP) sur le dessus de la tôle profilé (1) formant la toiture intérieure du bâtiment est obtenu par serrage entre la surface supérieure de la tôle (1) et des éléments de fixation ou plateau (11) placé au-dessus de la couche (CIP) en intercalant de place en place des entretoises (E), chacune de ces dernières réalisée en une matière plastique isolante évitant la création d'un pont thermique, comporte un pied (3) à section polygonale, en général à section en parallélogramme venant se coincer par rotation comprise entre 0 et 180° dans les profilés raidisseurs creux (2) de la tôle (1), chaque pied (3)étant prolongé par une tige ou colonne verticale (6) terminée par une tête sur laquelle vient se fixer, par l'intermédiaire d'un organe, l'élément de fixation supérieur (11) en forme de plateau, caractérisé en ce que
a) l'entretoise est réalisée en une seule pièce comporte au-dessus du pied (3) une surface (5) en forme d'étoile.
b) la tête de l'entretoise E pouvant présenter forme tronconique, est creuse pour permettre la mise en place de l'organe de maintien de l'élément de fixation supérieur (11).
c) les éléments de fixation supérieurs (11) ou plateau sont convenablement raidis par des gaufrages et présentent tous un trou central (15) pour le passage d'éléments de maintien du genre de la vis (10) ou autre, ces éléments de fixation supérieurs étant réalisés soit en métal, soit en matière plastique.

## Patentansprüche

1. Halterkopf mit Distanzstück zur Verwendung beim Abdecken verschiedener Gebäude, bei welchen die Fixierung der Isolierschicht (CIP) auf der Oberseite eines profilierten Bleches (1), welches die innere Dachkonstruktion des Gebäudes bildet, durch Einklemmen zwischen der oberen Oberfläche des Bleches (1) und oberhalb der Isolierschicht (CIP) vorgesehenen Verbindungselementen oder Platten (11),unter stellenweisem Einsetzen von Distanzstücken (E) aus isolierendem und damit die Bildung von Wärmebrücken vermeidendem Plastikmaterial, welche einen Fuß (3) mit polygonalem Querschnitt, im allgemeinen parallelogrammförmigem Querschnitt, aufweisen, der sich bei einer Verdrehung zwischen 0 und 180° in den hohlen Verstärkungsprofilen (2) des Bleches (1) verkeilt, wobei jeder Fuß (3) durch einen vertikalen Schaft oder eine vertikale Säule (6) verlängert ist, der (die) in einem Kopf ausläuft, an welchem mittels eines Halteorganes das obere Verbindungselement in Form einer Platte (11) angebracht wird, dadurch gekennzeichnet, daß
a) das Distanzstück aus einem einzigen Stück hergestellt ist und oberhalb des Fußes (3) eine sternförmige Fläche (5) aufweist,
b) der Kopf des Distanzstückes (E) kegelstumpfförmig sein kann und hohl ist, um das Einsetzen eines Halteorganes des oberen Verbindungselementes (11) zu gestatten, und
c) die oberen Verbindungselemente (11) oder Platten zweckmäßigerweise durch Prägungen ausgesteift sind und je ein zentrales Loch (15) zur Durchführung eines Halteelementes von der Art einer Schraube (10) od.dgl. aufweisen, wobei diese oberen Verbindungselemente aus Metall oder Plastikmaterial hergestellt sind.

## Claims

1. Fastening head with spacer used in the covering of various buildings in which the fastening of the isolating layer (CIP) on the top of the profiled metal sheet (1) forming the inner roofing of the building is obtained by tightening between the upper surface of the metal sheet (1) and fixation elements or plate (11) placed above the layer (CIP) by intercalating spacers (E) from place to place, each of the latter made of an isolating plastics material avoiding the provision of a thermal bridge, comprises a foot portion (3) of a polygonal cross section, in general of a parallelogram cross section, which is caused to be wedged by a rotation comprised between 0 and 180° in the hollow profiled parts (2) stiffening the metal sheet (1), each foot portion (3) being extended by a vertical rod or column (6) terminated by a head portion on which the plate shaped upper fixation element (11) is secured by means of a member, characterized in that;
a) the spacer which is made of only one part comprises, above the foot portion (3), a star shaped surface (5);
b) the head portion of the spacer (E), being able to have a frustoconical shape, is hollow for enabling to position the fastening means of the upper fixation element (11);
c) the upper fixation elements (11) or plate are suitably stiffened by corrugation means and are all provided with a center hole (15) for passage of maintaining elements of the type of the screw (10) or the like, these upper fixation elements being made either of metal or of plastics materials.
